# EUROPÄISCHE PATENTSCHRIFT

(11) **EP 0 917 921 B1**
(45) Veröffentlichungstag und Bekanntmachung des Hinweises auf die Patenterteilung: **04.09.2002**
(21) Anmeldenummer: 98121747.4
(22) Anmeldetag: 16.11.1998
(51) Int. Cl.: B22C 5/08, B22C 5/18, F23G 5/30

(54) **Verfahren und Vorrichtung zur Rückgewinnung von Kern- oder Formsand**
Method and apparatus for reclaiming core sand or mould sand
Procédé et appareil pour récupérer du sable à noyaux et de moulage

(30) Priorität: 19.11.1997 DE 29720478 U
(43) Veröffentlichungstag der Anmeldung: 26.05.1999
(73) Patentinhaber: Scherer, Carmen, 73730 Esslingen (DE); Koppenhöfer, Ralph, 74535 Mainhardt (DE)
(72) Erfinder: Scherer, Carmen, 73730 Esslingen (DE); Koppenhöfer, Ralph, 74535 Mainhardt (DE)
(74) Vertreter: Pöpel, Friedemann

(56) Entgegenhaltungen:
- EP-A- 0 122 029
- EP-A- 0 628 767
- GB-A- 2 044 147
- US-A- 2 586 818
- US-A- 3 685 165
- US-A- 3 976 422
- US-A- 4 627 367

## Beschreibung

Die Erfindung betrifft ein Verfahren und eine Vorrichtung zum Rückgewinnen von wiederverwendbarem Kern- oder Formsand aus Bruckstücken von gebrauchten Kernen oder Formen sowie aus verunreinigtem Altsand aus Gießereien. Eine solche Anlage geht beispielsweise aus der US-A 3 976 422 als bekannt hervor. Der daraus bekannte Stand der Technik ist bei der Gattungsbildung des selbständigen Anspruchs 1 (Verfahren) bzw. des selbständigen Anspruchs 12 (Vorrichtung) zugrunde gelegt.

Bei der Herstellung von Gußteilen werden in aller Regel Sandformen und/oder Sandkerne aus gebundenem Quarzsand verwendet. Nach dem Erstarren der Gußstücke werden diese ausgeformt und entkernt, wobei der Sand in mehr oder weniger großen Bruchstücken gebundenen Sandes und - soweit die Sandkörner sich einzeln aus den Bruchstücken gelöst haben - in Form einzelner, mit Bindemittel überzogener Sandkörner vorliegt. Außerdem ist der Altsand in geringen Mengen mit anderen in der Gießerei anfallenden Reststoffen verunreinigt, z.B. mit oxidierten Metallperlen aufgrund von Metallspritzern, mit Metallspänen und Gratresten vom Gußputzen. Außerdem fallen im Gießereibetrieb wassernasse Sandschlämme beim Abschrecken von Gußstücken oder mit unausgehärtetem Kunstharzbinder angemischte Sandklumpen an. Letztere entstehen bei der Kernherstellung als Ausschuß und beim Säubern einer Kernschießmaschine. Ferner ist die Gefahr nicht auszuschließen, daß auch andere Abfälle, die überall, wo Menschen sich aufhalten, vorkommen, in Einzelfällen in den Altsand gelangen können, wie z.B. Getränkeflaschen oder -dosen, Papier, Holzstückchen, Kunststoffteile, Textilreste, Drahtstückchen, Pflanzenreste und dergleichen mehr.

Zwar ist neuer Quarzsand relativ preiswert, so daß die Wiederbeschaffungskosten den relativ hohen Kostenaufwand für eine Sandregenerierung wirtschaftlich nicht rechtfertigen würden. Jedoch muß der aus Gießereien stammende Altand als Sondermüll kostspielig entsorgt werden, wobei die Deponie-Kosten sowohl die Wiederbeschaffungskosten als auch die Regenerierungskosten um ein mehrfaches übersteigen. Eine Sandregenerierung ist also nur aufgrund der hohen und in Zukunft sogar zunehmenden Entsorgungskosten wirtschaftlich lohnend. Es kommt hinzu, daß regenerierter Sand zumindest bei der üblicherweise nachgeschalteten Größenklassierung ein schmalbandigeres Körnungsspektrum hat. Außerdem sind die einzelnen Sandkörner von regeneriertem Altsand aufgrund der mehrmaligen Behandlung verrundet, wogegen die Körner von Neusand gebrochen und kantig sind. Diese beiden Eigenschaften - etwa einheitliche Korngröße und verrundetes Sandkorn - zusammen ergeben eine bessere Luftdurchlässigkeit der daraus hergestellten Formen bzw. Kerne, was für den Gießprozeß günstig ist. Die Sandregenerierung bietet neben einem Kostenvorteil auch einen gießtechnischen Vorteil.

Um den in einer Gießerei anfallenden Altsand wiederverwenden zu können, hat man bisher aufwendige und mehrstufige Wiederaufbereitungsanlagen eingesetzt, die aufgrund der hohen Investitionskosten und der komplizierten Verfahrensführung nur für große Gießereien mit einem hohen Sanddurchsatz und einem gut ausgebildeten Bedienungspersonal wirtschaftlich vertretbar waren. Für kleinere Gießereien mit geringerem Sanddurchsatz waren diese Investitionen nicht lohnend; außerdem steht diesen häufig nicht das für so komplizierte Verfahrensanlagen erforderliche, qualifizierte Bedienungspersonal zur Verfügung.

Bei den bekannten Großanlagen für die Altsandregenerierung dürfen im übrigen keine groben, artfremden Partikel wie Metallstücke o.dgl. in dem aufzubereitenden Altsand enthalten sein, weil dies zu empfindlichen Störungen im Verfahrensablauf führt. Ebenso dürfen keine wassernassen Sandschlämme und keine bindernassen Sandklumpen in die Altsandregenerierung hineingelangen; auch diese führen Störungen herbei. Es müssen demgemäß der lose Altsand und die Kern- und Formbruckstücke sorgfältig gesammelt und in abgeschirmten Förderanlagen zur Regenerierungsanlage gebracht werden, wobei eine Verunreinigung mit den oben erwähnten störenden Abfällen und nassen Sandgemischen gewissenhaft vermieden werden muß. Dies stellt ein auf innerbetrieblicher Ebene zu lösendes organisatorisches und logistisches Problem dar, welches Großbetriebe mit einer mehr in Richtung Serienproduktion ausgerichteten, straff durchrationalisierten Fertigung leichter beherrschen können als kleinere und mittlere Betriebe, wobei auch hier wieder am Produktionsvolumen orientierte Kosten/Nutzen-Aspekte ins Spiel kommen.

Bei den bekannten Großanlagen für die Altsandregenerierung werden die getrennt gesammelten Form- und Kernbruckstücke zunächst mechanisch auf eine Partikelgröße von etwa 3 bis 5 mm zerkleinert und dieser Gries gemeinsam mit dem übrigen, rieselfähige Altsand in die eigentliche Altsandregenerierung eingegeben. Diese besteht in ihrer ersten Stufe aus einem flachen, flächenmäßig ausgedehnten Wirbelbett von etwa 15 cm Tiefe, welches bei etwa 800 °C betrieben wird. Bei diesen hohen Temperaturen findet nicht nur eine intensive Vergasung der organischen Binder des Sandes statt, sondern es werden auch günstige thermische Voraussetzungen für eine vorgeschriebene, bei noch höheren Temperaturen stattfindende thermische Nachverbrennung der entstehenden Vergasungsprodukte geschaffen. Aufgrund der stark ausdifferenzierten und weitläufigen Ausbildung derartiger Großanlagen ist es nicht ganz einfach, die Prozeßabluft in allen Verfahrensstadien vollständig einzufangen, um sie vorschriftsmäßig nachbehandeln und dann in die Atmosphäre entlassen zu können. Deshalb muß das Wirbelbett und auch die anschließende Kühlung so abgeschlossen sein, daß keine Abgase aus dem Wirbelbett oder der Kühlstrecke unkontrolliert in die Umgebung gelangen können. Dies ist bei den bekannten Großanlagen vor allem bei der Beschickung des Wirbelbettes und bei der Entnahme des behandelten Sandes problematisch und nur mit einer aufwendigen und empfindlichen Schleusentechnik zu lösen. Der heiße Sand darf während der Behandlung und Abkühlung nur in geschlossenen Leitungen oder Förderanlagen gefördert werden.

Nachdem der gereinigte Sand nur in kaltem Zustand wiederverwendet werden kann, muß der regenerierte aber noch heiße Formsand vor seiner Wiederverwendung etwa auf Raumtemperatur zurückgekühlt werden. Hierfür sind bei den bekannten Großanlagen voluminöse und mehrstufige Wärmetauscheranlagen vorgesehen, bei denen der Sand durch Bündel von vertikalen Rohren in Schwerkraftrichtung hindurch rieselt, wobei die Einzelrohre ihrerseits in den verschiedenen Kühlstufen von unterschiedlichen Kühlmedien umströmt werden. Um in solchen Wärmetauscheranlagen den Sand von zunächst 800 °C in einer vertretbaren Durchsatzzeit zumindest annähernd auf Raumtemperatur herunter kühlen zu können, benötigt man große Wärmetauscherflächen in unterschiedlichen Kühlstufen. Dies läßt sich nur in raumgreifenden Anlagen realisieren, die entsprechend kostspielig sind und auch hohe Betriebskosten verursachen.

Mit den bekannten Großanlagen zur Altsandregenerierung läßt sich zwar Gießerei-Altsand mit wirtschaftlich vertretbarem Aufwand regenerieren, jedoch nur unter folgenden Voraussetzungen:
- Der Altsandanfall je Zeiteinheit liegt bei einer gewissen Mindestmenge, die nur bei Großgießereien, nicht jedoch bei kleineren und mittelständischen Betrieben erreicht wird.
- Der Altsand ist vorsortiert oder getrennt gesammelt, gegebenenfalls von etwaigen artfremden Stoffen und Partikeln befreit und enthält insbesondere keine wassernassen oder bindernassen Sandklumpen.
- Der Form- und Kernbruch wird vor der Sandregenerierung mechanisch auf eine rieselfähige Partikelgröße vorzerkleinert.

Neben diesen zum Teil nur unter erhöhtem Investitions- oder Persononaleinsatz erfüllbaren Voraussetzungen bergen die bekannten Anlagen allein aufgrund ihrer Größe gewisse genehmigungsrechtliche Probleme, die kleinere und mittelständische Betriebe scheuen, ganz abgesehen davon, daß die Großanlagen für sie überdimensioniert wären.

Zwar zeigt die eingangs genannte US-A 3 976 422 eine Anlage zur Regenerierung von kunstharz-haltigem Kern- oder Formsand von Gießereien, die im Vergleich zu Sandregenerierungsanlagen für Großgießereien klein und kompakt ist. In der aus dieser Schrift bekannten Kompaktanlage sind in einem gemeinsamen Gehäuse drei Kammern, nämlich eine Vorwärmkammer, eine Brennkammer und eine Kühlkammer, untergebracht, durch die der zu regerierende Sand nacheinander hindurchgeleitet wird und in denen er mittels Wirbelbett fließfähig gehalten wird. Die Brennkammer und die Kühlkammer sind etwa höhengleich nebeneinander angeordnet, wogegen sich die Vorwärmkammer oberhalb dieser beiden Kammern über beide hinweg erstreckt. Die Fluidationsluft der beiden unteren Kammern tritt durch den Boden der Vorwärmkammer als dortige Fluidationsluft ein, wobei die darin enthaltene Wärme an den Sand in der Vorwärmkammer abgegeben wird. Der Sand durchläuft die Vorwärmkammer horizontal in einer Richtung, die der Durchlaufrichtung durch die Brennkammer und durch die benachbarte Kühlkammer gerade entgegen gerichtet ist. Der kalte Sand im Bereich oberhalb der Kühlkammer nimmt also die Abwärme aus der Kühlkammer auf, wogegen der so mäßig vorgewärmte, nun oberhalb der Brennkammer befindliche Sand die Abwärme aus der Fluidationsluft und den Abgasen der Brennkammer aufnimmt und von diesen stark aufgeheizt wird. Auf der von der Kühlkammer abgekehrten, etwa deckungsgleich liegenden Außenseite von Vorwärm- und Brennkammer rieselt der vorgewärmte Sand durch einen im Querschnitt steuerbaren Bodenschlitz der Vorwärmkammer aus dieser vertikal in die Brennkammer herab. Der dort bodenseitig zugeführten, vorgewärmten Fluidationsluft wird ein ebenfalls vorgewärmtes Brenngemisch für ein Stützfeuer zugeführt, durch welches das Binderharz verbrannt wird. Die Brennkammer und die Kühlkammer sind durch eine wärmeisolierende Zwischenwand voneinander getrennt, die die Höhe des Wirbelbettes übersteigt. In der Zwischenwand sind bodennah und im Abstand zum Boden Übertrittsöffnungen angeordnet, durch die der gereinigte aber noch heiße Sand von der Brennkammer in die Kühlkammer übertritt. In der Küklkammer sind verschiedene Wärmetauscher angeordnet, über die dem heißen Sand Wärme entzogen werden kann. Über zwei dieser Wärmetauscher kann der Brennstoff bzw. die Fluidationsluft der Brennkammer vorgewärmt werden. Über einen weiteren, in der Nähe des Bodens und des Auslasses der Kühlkammer angeordneten Wärmetauscher kann dem Sand weitere Wärme entzogen und nach außen abgeführt werden.

Nachteilig an der aus der US-A 3 976 422 bekannten Kompaktanlage zur Kernsandregenerierung ist, daß für einen störungsfreien Betrieb der Altsand sowie die Kern- und Formbruchstücke in aufwendiger Weise ebenso wie bei den Großanlagen
- separat von wassernassem und bindernassem Sand trocken gesammelt werden muß,
- von metallenen und organischen Fremdpartikel gereinigt werden muß und
- mechanisch auf rieselfähige Partikelgröße vorzerkleinert werden muß.

Bei der bekannten Kompaktanlage ist die Zugabevorrichtung als Injektor und die steuerbare Übertrittsöffnung von der Vorwärmkammer in die Brennkammer in Form eines engen Schlitzes ausgebildet. Sowohl an der an der Zugabevorrichtung als auch an der Übertrittsöffnung muß das Aufgabegut von Fremdpartikeln gereinigt und auf rieselfähige Partikelgröße vorzerkleinert sein, die die Zugabevorrichtung bzw. Übertrittsöffnung auch im Dauereinsatz störungsfrei passieren können. Alles, was an Partikeln an der Eingabestelle in die Kompaktanlage eingegeben wird, muß durch alle Öffnungen und Kammern hindurchtreten und - abgesehen von den Abgasen der verbrannten Binderharze - an der Auslaßöffnung wieder austreten. Es gibt keine Entnahmemöglichkeit zum Herausnehmen von Fremdpartikeln aus dem Prozeß. Deshalb darf der aufgegebene Sand keine gröberen und vergasungs- oder verbrennungsresistenten Partikel wie z.B. metallene Putzreste, Glassplitter o.dgl. enthalten. Derartige Fremdpartikel könnten sich in der Anlage anreichern und würden den Prozeß über kurz oder lang stören. Der für eine Regeneration in der bekannten Kompaktanlage verarbeitbare Altsand muß also - wie gesagt - nicht nur vorzerkleinert sein, sondern darf auch keine größeren organischen Partikel wie Papier, Textilien, Holzstückchen oder Kunststoffteile sowie Klumpen von wassernassem oder von bindernassem, nicht-ausgehärtetem Sand enthalten.

Aufgabe der Erfindung ist es, ein Verfahren und eine Vorrichtung zur Regenerierung von Gießerei-Altsand anzugeben, mit welchem/welcher auch kleinere Mengenströme von Altsand wirtschaftlich lohnend regeneriert werden können und mit dem/der sich auch grober Form- und Kernbruch sowie stark kontaminierter Altsand ohne Vorbehandlung oder Vorselektion problemlos behandeln läßt.

Diese Aufgabe wird bei Zugrundelegung des gattungsgemäßen Verfahrens bzw. der gattungsgemäßen Vorrichtung erfindungsgemäß durch die kennzeichnenden Merkmale von Anspruch 1 (Verfahren) bzw. durch die kennzeichnenden Merkmale von Anspruch 12 (Vorrichtung) gelöst.

Danach werden folgende Vorgänge simultan in einem einzigen Verfahrensschritt durchgeführt und lokal in einem tiefen Heißwirbelbett zusammengefaßt:
- Zerlegen der Form- und Kernbruchstücke in einzelne Sandkörner,
- thermisches Dekontaminieren des Altsandes von Wasser, von ausgehärtetem sowie unausgehärtetem Binderharz und auch von artfremden Partikeln aus organischer Substanz,
- Selektieren und Zurückhalten resistenter Partikel, die sich im Bodenbereich des Heißwirbelbettes sammeln und von dort entnommen werden können.

Durch die gezielte Konzentration von Tätigkeiten bzw. Vorgängen in einem verfahrensmäßig unproblematischen, tiefen Heißwirbeibett findet eine komplette Reinigung des unvorbehandelten und unsortierten Altsandes und Kernbruchs in einem einzigen Schritt statt. Die erfindungsgemäße Merkmalskonzentration auf ein Heißwirbelbett ist ursächlich für die Einfachheit der Regenerationsanlage. Dank der Einfachheit der erfindungsgemäßen Verfahrensanlage erfordert sie - bezogen auf die je Zeiteinheit durchsetzbare Sandmenge - nur relativ niedrige Investitionskosten und arbeitet deshalb auch bei vergleichsweise geringen Mengenströmen rentabel. Aufgrund der Einfachheit der Anlage und der integrierten Selektion von resistenten Fremdpartikeln wird die Anlage auch mit vielfältig kontaminiertem Altsand problemlos fertig. Sie stellt keine hohen Anforderungen an das Bedienungspersonal. Die erfindungsgemäße Merkmalskonzentration ist in der Anwendung auf eine Sandregenerierung für kleinere Mengenströme völlig neuartig und ohne jegliches Vorbild im Stand der Technik.

Zweckmäßige Ausgestaltungen der Erfindung können den Unteransprüchen entnommen werden; im übrigen ist die Erfindung anhand eines in der Zeichnung dargestellten Ausführungsbeispieles nachfolgend noch erläutert; dabei zeigen:
- Fig. 1: eine bevorzugte Bauform der erfindungsgemäßen Vorrichtung in schematischer Darstellung und größtenteils im Längsschnitt und
- Fig. 2: in perspektivischer Einzeldarstellung einen Ausschnitt einer besonders effektiven Ausgestaltung von mit einer Beheizungseinrichtung kombinierten Ausströmermitteln.

Die in der Zeichnung abgebildete Rückgewinnungsvorrichtung 1 umfaßt einen Behälter 2, in dem zwei nebeneinander liegende Kammern ausgebildet sind, und zwar eine Rückgewinnungskammer 3 und eine Abkühlkammer 4.

Im einzelnen verfügt der Behälter 2 über einen Boden 5 mit beim Ausführungsbeispiel rechteckigem Grundriß, von dem vier Seitenwände hochragen, die einen Innenraum 7 umgrenzen. In dem Innenraum 7 befindet sich eine ausgehend vom Boden 5 nach oben ragende Trennwand 8, die sich zwischen zwei gegenüberliegenden Seitenwänden erstreckt, so daß der Innenraum 7 in die beiden kammern 3, 4 unterteilt wird.

Für den oberen Behälterabschluß ist eine auf den Seitenwänden 6 aufliegende Deckenwand 12 vorgesehen, die unter anderem von zwei Deckeln 13, 14 gebildet ist, die jeweils eine der Kammern 3, 4 ganz oder teilweise abnehmbar überdecken. In der in Figur 1 gezeigten Schließstellung der Deckel 13, 14 ist der Innenraum 7 zur Umgebung hin vollständig abgeschlossen. Um eine der Kammern 3, 4 zugänglich zu machen, läßt sich der Deckel 13, 14 entfernen, so daß eine nach oben weisende Öffnung freigelegt wird. Die Art der Deckel 13, 14 ist beliebig, wobei beim Ausführungsbeispiel Schiebedeckel vorgesehen sind, die sich zum Öffnen und Schließen gemäß Doppelpfeilen 15 horizontal verschieben lassen. Die Möglichkeit zum weitgehend vollständigen Freilegen der Oberseite zumindest der Rückgewinnungskammer sollte zum Entleeren des weiter unten näher beschriebenen Siebkorbes 54 gegeben sein. Daneben braucht die Oberseite der Rückgewinnungskammer für ein laufendes Nachfüllen derselben mit Behandlungsgut nicht vollständig freigelegt zu werden. Dazu genügt es, wenn der Schiebedeckel 13 eine Einfüllöffnung enthält, die durch eine integrierte, z.B. gewichtsausgeglichene Einfülllappe verschließbar ist, welche durch auftreffendes Einfüllgut selbsttätig öffnet.

Die Seitenwände 6, die Bodenwand 5 und die Trennwand 8 sind, soweit sie die Rückgewinnungskammer 3 umschließen, gut wärmeisolierend ausgebildet, um Wärmeverluste des aufgeheizten Heißwirbelbettes möglichst gering zu halten und um auch die Oberflächentemperaturen auf den Außenflächen der Rückgewinnungskammer auf ohne weiteres erträgliche und ungefährliche Werte zu reduzieren. Entsprechendes gilt sinngemäß auch für den Deckel 13 der Rückgewinnungskammer mit Ausnahme einer gegebenenfalls darin integrierten Einfüllklappe. Wärmeverluste im Bereich des Deckels sind unschädlich, weil die dort anstehenden Abgase ihre Wirkung im Heißwirbelbett bereits vollbracht haben. Im Bereich der Abkühlkammer 4 können die Seitenwände, der Boden und der Deckel aus einfachem, d.h. nichtwärmeisoliertem Stahlblech bestehen, weil hier ohnehin die im Formsand enthaltene Wärme abgeführt werden soll und weil aufgrund der reduzierten Temperatur des Formsandes in der Abkühlkammer nicht mit berührungsgefährlichen Temperaturen zu rechnen ist.

In der Rückgewinnungskammer 3 sind erste Ausströmermittel 17 vorgesehen, die in die zugeordnete Formsandfüllung 16 eintauchen und von dieser allseitig umgeben sind. In vergleichbarer Weise sind in der Abkühlkammer 4 von der dortigen Formsandfüllung 16' umschlossene zweite Ausströmermittel 18 vorgesehen. Über die Ausströmermittel 17, 18 ist in die zugeordneten Formsandfüllungen 16, 16' verdichtete Fluidationsluft einleitbar.

Bevorzugt handelt es sich bei den Ausströmermitteln 17, 18 um in geeigneter Verteilung verlegte Rohrkörper 22, 22', deren Innenraum gemäß Pfeilen 23 von außerhalb des Behälters 2 die verdichtete Fluidationsluft zugeführt wird, die dann in die jeweiligen Kammern 3, 4 durch die Ausströmöffnungen 24 hindurch gemäß Pfeilen 25 und in die betreffende Formsandfüllungen 16, 16' eintritt.

Die beiden Ausströmermittel 17, 18 werden unabhängig voneinander mit verdichteter Fluidationsluft gespeist. So stehen die ersten Ausströmermittel 17 mit einem außerhalb der Rückgewinnungskammer angeordneten Verdichter 26 in Verbindung, wobei in die Verbindung eine ebenfalls außerhalb der Rückgewinnungskammer 3 angeordnete Heizvorrichtung 27 zwischengeschaltet ist. Die vorerwähnten Bestandteile bilden zusammen einen Heißlufterzeuger 28, der Heißluft mittels der ersten Ausströmermittel 17 in die Formsandfüllung 16 der Rückgewinnungskammer 3 einspeist. Die Lufttemperatur kann 550 °C bis zu 600 °C zumindest am unmittelbaren Heizelement betragen. Die tatsächliche Temperatur des Heißwirbelbettes liegt aufgrund gewisser Wärmeverluste etwas niedriger und beträgt z.B. 490 bis 530 °C. Diese Temperatur liegt unterhalb der Verbrennungstemperatur der bei der Pyrolyse der Bindemittel und organischen Begleitstofe des Formsandes entstehenden Vergasungsprodukte, so daß es nicht zu einer Selbstentzündung der Abgase kommen kann, ganz abgesehen davon, daß die Konzentration der brennbaren Gasbestandteile in der Abluft für eine dauerhafte, sich selbst erhaltende Verbrennung zu gering wäre.

Die zweiten Ausströmermittel 18 sind mit einem außerhalb der Abkühlkammer befindlichen Verdichter 26 gekoppelt. Die von ihm verdichtete Fluidationsluft wird ohne Erhitzung über die zweiten Ausströmermittel 18 in die Formsandfüllung 16' der Abkühlkammer 4 eingeleitet und hat die Aufgabe, den in der Abkühlkammer fluidisierten Formsand etwa auf Raumtemperatur abzukühlen. Die Temperatur der eingeleiteten Luft sollte mindestens etwa bei Umgebungstemperatur oder darunter liegen. Erforderlichenfalls kann ohne weiteres eine zusätzliche Kühleinrichtung in Form eines leistungsmäßig bedarfsgerecht dimensionierten Kälteaggregates vorgesehen werden, die das Kühlgas auf eine niedrigere Temperatur herunterkühlt. Es ist auch denkbar, gezielt und bedarfsgerecht flüssige Luft, die in einem wärmeisolierten Vorratsbehälter bereitgestellt wird, in die vorverdichtete Fluidationsluft einzuspritzen, um diese so auf niedrige Temperaturen herunterzukühlen.

Im Betrieb der Rückgewinnungsvorrichtung 1 bildet sich innerhalb der beiden Kammern 3, 4 durch die gemäß Pfeilen 25 eingespeiste Fluidationsluft ein Fließbett aus, wobei die einzelnen Sandkörner des Formsandes 16, 16' in eine Art Schwebezustand versetzt werden und die Formsandmasse einen fluidähnlichen Zustand aufweist. Die einzelnen Sandkörner befinden sich dabei in lebhafter Bewegung und erfahren eine intensive Durchmischung, ohne die Formsandfüllung zu verlassen.

Durch einen Überlauf 34 zwischen den Kammern 3 und 4 kann beim Nachfüllen der Rückgewinnungskammer 3 mit neuem Behandlungsgut aufgrund Verdrängung regenerierter Formsand 16 aus dem Heißwirbelbett 32 in das Kühlwirbelbett 33 übertreten, wo er abgekühlt wird. Beim Ausführungsbeispiel ist der Überlauf 34 so ausgebildet, daß der Formsand von der Rückgewinnungskammer 3 füllstandsabhängig in die Kühlkamer 4 übertritt. Ab Erreichen eines bestimmten Füllstandes des Heißwirbelbettes 32 tritt selbsttätig Formsand aus der Rückgewinnungskammer 3 in die Abkühlkammer 4 über. Der Überlauf 34 bildet eine ständige Verbindung zwischen den beiden Kammern 3, 4, die jedoch aufgrund einer Niveaudifferenz der beiden aufwirbelnden Oberflächen der benachbarten Wirbelbetten nur in einer Strömungsrichtung, nämlich von Kammer 3 nach Kammer 4 wirksam ist. Es soll kein rückgekühlter Formsand von der Abkühlkammer in das aufzuheizende Heißwirbelbett zurück gelangen können.

Der Überlauf 34 ist beim dargestellten Ausführungsbeispiel im Bereich der Trennwand 8 vorgesehen. Er ist von einer die beiden Kammern 3, 4 verbindenden Öffnung 35 gebildet, deren untere Begrenzungswand von einem nach oben weisenden Randbereich 36 der Trennwand 8 vorgegeben wird. Die Öffnung 35 kann beispielsweise eine fensterartige Aussparung der Trennwand 8 sein, wie dies beim Ausführungsbeispiel der Fall ist. Alternativ besteht auch die Möglichkeit, die Öffnung dadurch zu definieren, daß man die Höhe der Trennwand 8 geringer als die Innenraumhöhe wählt, so daß sich ein die Öffnung 35 bildender Freiraum zwischen dem oberen Randbereich der Trennwand 8 und der oberhalb gegenüberliegenden Deckenwand 12 ergibt. Es können auch mehrere Übertrittsöffnungen höhengleich vorgesehen werden.

Es ist besonders zweckmäßig, die beiden Kammern 3, 4 wie beim Ausführungsbeispiel zu einer Baueinheit zusammenzufassen und in einem zwar gemeinsamen, wenngleich heterogen zusammegesetzten Behälter 2 auszubilden. Dieser Behälter ist zweckmäßigerweise transportabel und läßt sich flexibel an unterschiedlichen Einsatzorten aufstellen.

Die Rückgewinnungsvorrichtung 1 ermöglicht es, den in Gießereien anfallenden, z.T. mit artfremden Partikel und Stoffen kontaminierten Altsand und aus gebundenem Formsand bestehende Kern- und Formbruchstücke zu recyceln, um den Formsand praktisch in Ausgangsqualität zurückzuerhalten. Beim Gießen von beispielsweise aus Aluminium oder Grauguß bestehenden Gußteilen werden häufig aus gebundenem Formsand erzeugte Gießformen und Gießkerne verwendet. Dem Formsand wird ein flüssiges, aushärtbares Bindemittel beigemengt, die so erzeugte amorphe Sandanmischung in ein öffen- und verschließbares Formwerkzeug blasenfrei eingefüllt, der Binder und mit ihm die Sandanmischung im Formwerkzeug ausgehärtet und nach Öffnen desselben die nun erstarrte und formbeständige Gießform oder der Gießkern aus gebundenem Formsand daraus entnommen. Die gesäuberten Gießformteile und Gießkerne werden zu einer kompletten Gießform zusammengesetzt, die beim Gießvorgang eine bestimmte Form des zu gießenden Gußteils vorgibt. Nach dem Gießen muß das Gußteil aus der Gießform herausgeholt und entkernt werden. Die das Gußstück außenseitig umgebende Gießform läßt sich relativ einfach durch Öffnen der teilbaren Gießform und durch Rütteln in Brocken vom Gußteil ablösen. Zum Entkernen können unterschiedliche Verfahren eingesetzt werden, meist werden die Kerne jedoch mechanisch aus den Gußstücken herausgeschüttelt, -geklopft oder -gemeißelt, wobei die Kerne in mehr oder weniger großen Bruchstücken anfallen. Durch die Rückgewinnungsvorrichtung 1 ist eine sehr einfache Trennung zwischen dem Formsand und dem Bindemittel möglich, so daß letztlich wieder ungebundener und bindemittelfreier Formsand vorliegt.

Im Ausgangszustand eines Rückgewinnungsvorganges sind die beiden Kammern 3, 4 jeweils mit einer Formsandfüllung 16, 16' aus schüttfähigem, körnigem Formsand befüllt, wobei die Füllhöhe in der Rückgewinnungskammer 3 größer ist als in der Abkühlkammer 4. In jedem Fall beträgt die Füllhöhe mindestens dem Doppelten des Durchmessers der größten zu behandelnden Form- oder Kernbruchstücke 37. Durch entsprechende Behältertiefe in der Rückgewinnungskammer 3 und aufgrund geeigneter Wahl der in soweit involvierten Betriebsparameter wie Luftdruck und Luftmenge der den Formsand aufwirbelnden Fluidationsluft muß sichergestellt sein, daß eine entsprechende Fluidationstiefe in dem Heißwirbelbett 32 aufrechterhalten werden kann. Ausgehend von der meist anzutreffenden Partikelgröße des Form- oder Kernbruchs sollte eine freie Wirbelbett-Tiefe von 80 bis 120 cm den größten Teil des Anwendungsspektrums abdecken können.

Um Altsand und Kern- und Formbruchstücke 37 zu recyceln, wird - nachdem das Heißwirbelbett seine Betriebstemperatur erreicht hat - der betreffende Kern- und Formbruch in das Heißwirbelbett 32 eingebracht. Dies kann einfach dadurch geschehen, daß der Altsand und die Kern- und Formbruchstücke 37 bei geöffnetem Deckel 13 bzw. durch eine nachgiebige Verschlußklappe in das Heißwirbelbett 32 eingeworfen oder auf sonstige Weise eingelassen werden, wo die Kern- und Formsandbruckstücke schwerkraftbedingt in die fluidisierte Formsandfüllung 16 des Heißwirbelbettes 32 nach unten absinken. Durch Zusammenwirken der erhöhten Temperatur, der erzeugten Luftverwirbelung und des sich stark bewegenden Formsandes findet dabei eine Zerlegung bzw. Trennung der Kern- und Formsandbruckstücke in die ursprünglichen Sandkörner statt. Der Zerfall schreitet - ähnlich wie ein Abschmelzvorgang - von außen zu ehemals tiefer liegende Schichten statt. Die in den Kern- und Formbruchstücken enthaltenen und auch die Einzelkörner umgebenden Bindemittel werden vergast oder pyrolysiert ebenso wie sonstige organische Fremdpartikel, die den Altsand begleiten können. Die dabei entstehenden Gase treten gemeinsam mit der Fluidationsluft gemäß Pfeilen 38 an der Oberseite des Heißwirbelbettes 32 aus. Abgesehen von resistenten Partikel bleiben nur die bindemittelfreien und vereinzelten Formsandkörner zurück.

Da sich durch das Einfüllen neuen Behandlungsgutes in das Heißwirbelbett dessen Einfüllmasse vermehrt, steigt der Pegel des Heißwirbelbettes vorübergehend über den vom Überlauf 34 vorgegebenen maximalen Füllstand an, so daß Formsand aus der Rückgewinnungskammer 3 gemäß Pfeil 42 durch die Öffnung 35 hindurch in die Abkühlkammer 4 überströmt. Aufgrund eines Versatzes der Zugabestelle von Altsand und Form- bzw. Kernbruchstücken 37 in das Heißwirbelbett einerseits gegenüber der Entnahmestelle bzw. dem Überlauf 34 von gereinigtem, heißem Formsand aus dem Heißwirbelbett 32 andererseits wird entsprechend dem Sanddurchsatz durch das Heißwirbelbett eine Driftbewegung der im Heißwirbelbett 32 befindlichen Formsandfüllung 16 von der Zugabestelle zu der Entnahmestelle erzeugt. Hierüber wird weiter unten noch einmal zu sprechen sein.

Beim Eintritt des regenerierten, zunächst noch heiße Formsandes in die Abkühlkammer wird dieser mit dem kühlen Formsand 16' des Kühlwirbelbettes 33 vermischt und durch diesen sowie durch die das Fluidisieren des Kühlwirbelbetts 33 aufrechterhaltende Kühlluft rasch abgekühlt. Die Abkühlung geht vor allem deshalb besonders rasch vonstatten, weil die dort fluidisierten Formsandkörner allseits mit Kühlmedium in Kontakt gelangen und so zwangskonvektiv gekühlt werden. Hierbei ist es vorteilhaft, daß keinerlei zusätzliche mechanische Eingriffe von außen erforderlich sind.

Es ist nicht funktionsnotwendig, daß auch in dem Kühlwirbelbett 33 ein bestimmter Mindestfüllstand eingehalten werden muß, solange nur sichergestellt ist, daß eine Abkühlwirkung auf ausreichend niedrige Temperaturen erzielt wird. Deshalb kann aus der Abkühlkammer von Zeit zu Zeit abgekühlter Formsand entnommen werden. Zweckmäßiger ist jedoch ein kontinuierlicher Betrieb bei der Formsandentnahme aus der Abkühlkammer 4. Die beim Ausführungsbeispiel vorgesehen Entnahmemittel 43 der Abkühlkammer 4 enthalten wenigstens eine in einer Seitenwand 6 angebrachte Entnahmeöffnung 44, die selbsttätig eine füllstandsabhängige Formsandentnahme ermöglicht. Sie liegt der Übertrittsöffnung 35 aus dem Heißwirbelbett gegenüber, so daß der eintretende heiße Formsand gezwungen ist, eine gewisse Mindestzeit im Kühlwirbelbett zu verweilen, bevor er an der Entnahmeöffnung wieder austreten kann. Im übrigen befindet sich die Entnahmeöffnung 44 auf einem bestimmten Höhenniveau, so daß nur dann Formsand aus dem Kühlwirbelbett 33 entnehmbar ist, wenn der Füllstand des Kühlwirbelbettes 33 dieses Höhenniveau übersteigt. Die Entnahmeöffnung 44 bildet - ähnlich wie die Übertrittsöffnung 34 in der Rückgewinnungskammer 3 - einen Überlauf, wobei aber die Entnahmeöffnung 44 niedriger plaziert ist als die Übertrittsöffnung 34. Der durch die Entnahmeöffnung 44 vorgegebene Maximal-Pegelstand des Kühlwirbelbettes 33 ist somit niedriger als derjenige des Heißwirbelbettes 32, um dadurch einen Rückübertritt von bereits abgekühltem Formsand aus dem Kühlwirbelbett 33 in das Heißwirbelbett 32 auszuschließen.

Es kann durchaus vorgesehen sein, daß Formsand aus dem Kühlwirbelbett 33 selbsttätig und kontinuierlich in dem Maße durch die Entnahmeöffnung 44 hindurch aus der Abkühlkammer 4 austritt, wie sich darin eine Volumenvergrößerung durch den zweckmäßigerweise ebenfalls selbsttätigen und kontinuierlichen Übertritt von Formsand aus der Rückgewinnungskammer 3 einstellt. Der entnommene Formsand muß dann lediglich aufgefangen und zu einer gewünschten Stelle verbracht werden. Denkbar wäre es, die erfindungsgemäße Rückgewinnungsvorrichtung unmittelbar in der Formerei oder in der Kernmacherei einer Gießerei aufzustellen, so daß der austretende Formsand ohne große Transportstrecken zurücklegen zu müssen gleich wieder verwendet werden kann.

Als Transportmittel 45 können unterschiedliche Techniken zum Einsatz gelangen, im einfachsten Fall beispielsweise in Gestalt eines Transportbehälters, z.B. als fahrbare Lore. Dieses Transportmittel setzt zumindest bei einem Behältertausch eine Unterbrechung der Formsandentnahme voraus. Ferner kann der Formsand pneumatisch in geschlossenen Rohrleitungen unter Einsatz einer Luftförderpumpe 48 gefördert werden, wie dies in Figur 1 nur schematisch angedeutet ist. Weitere - offene - Fördertechniken für Formsand sind Förderbänder oder umlaufende Becherwerke, sog. Elevatoren.

Neben einem unmittelbaren Verbringen des regenerierten und abgekühlten Formsandes zur Formerei oder zur Kernmacherei bzw. einem dortigen Zwischenlager kann es auch zweckmäßig sein, den regenierten Formsand vor seiner Wiederverwendung zunächst zu klassieren, was voraussetzt, daß in der Gießerei zusätzlich zu der Formsand-Regenerierungsanlage auch noch eine Formsand-Klassierungsanlage vorgesehen ist. Es können sich nämlich im regenerierten Formsand Partikel von ungeeigneter Größe anreichern, die den Formsand nach häufiger Wiederverwendung in seinen positiven Verwendungseigenschaften mindern. Und zwar zerfällt beim Gebrauch des Formsandes auch ein gewisser Anteil der Sandkörner, so daß eine staubartige Feinfraktion entsteht, die die Luftdurchlässigkeit der daraus hergestellten Formen oder Kerne beeinträchtigt. Außerdem werden durch die mehrfache Wiederverwendung des Formsandes auch grobe Partikel in den Formsand mit eingeschleppt, die die Abbildungstreue des Formsandes stören. Deshalb ist ein Absieben grober Partikel und ein Selektieren der Feinfraktion aus dem regenerierten Formsand z.B. in einer Siebanlage wichtig.

Insbesondere wenn den Entnahmemitteln 43 Transportmittel zugeordnet sind, die eine gelegentliche Unterbrechung der Entnahme erforderlich machen, kann es sich als zweckmäßig erweisen, der Entnahmeöffnung 44 eine z.B. ventil- oder schieberartige Absperreinrichtung 46 zuzuordnen. Diese ermöglicht eine kontrollierte Formsandentnahme z.B. intervallweise, was dann von Vorteil ist, wenn die Transportmittel 45 einzelne Transportbehälter umfassen, die nacheinander außerhalb des Behälters 2 unter der Entnahmeöffnung 44 plaziert werden. Die Entnahmeöffnung 44 ist in diesem Fall zweckmäßigerweise kanalartig ausgeführt und geht in einen Formsandaustrittsstutzen 47 über. Ein zumindest teilweiser Verschluß der Entnahmeöffnung ist auch bei im wesentlichen kontinuierlicher Formsandentnahme sinnvoll, und zwar um einen unkontrollierten Austritt staubbelasteter Abluft in die unmittelbare Umgebung der Rückgewinnungsvorrichtung oder ein übermäßiges Ansaugen von Außenluft durch diese Öffnung hindurch durch die Absaugeinrichtung 62 zu reduzieren. Es kann in einem solchen Fall sinnvoll sein, den lichten Querschnitt der Entnahmeöffnung durch eine bei Sandanfall selbsttätig ausweichende Schwenkklappe zumindest teilweise zu verschließen.

Wenn die Entnahmemittel 43 mit einer zwangsweise wirkenden Absperreinrichtung 46 ausgestattet sind, kann die Entnahmeöffnung 44 auch unterhalb eines einzuhaltenden Mindestfüllstandes des Kühlwirbelbettes angeordnet werden. In diesem Fall wäre beim Öffnen der Absperreinrichtung 46 darauf zu achten, daß der Pegelstand im Kühlwirbelbett 33 nicht unter eine gewisse Mindesthöhe fällt, die erforderlich ist, um stets ein ausreichendes Kühlwirbelbett-Volumen zur Verfügung zu stellen. Andererseits muß in einem solchen Fall sichergestellt sein, daß die zwangsweise verschließbare Entnahmeöffnung bei anwachsendem Füllstand des Formsandes bzw. Wirbelbettes in der Abkühlkammer rechtzeitig geöffnet wird, um eine Überfüllung des Kühlwirbelbettes zu vermeiden.

Die Rückgewinnungsvorrichtung 1 des Ausführungsbeispiels ist weiter so ausgebildet, daß aus dem Altsand und den Kern- und Formbruchstücken resistente Partikel, z.B. Gußbruch, Gratreste, abgebrochene Speiser und ähnliche Bruchstücke von metallenem Kreislaufmaterial einer Gießerei, selektiert werden können, ungeachtet dessen, wie und wo diese Teile in den Altsand gelangt oder welcher Art oder wie groß sie sind. Die Rückgewinnungsvorrichtung 1 verfügt nämlich auf natürliche Weise durch das Heißwirbelbett über ein Trennmittel zur Selektion solcher resistenter Partikel 53. Sie sinken schwerkraftbedingt im Heißwirbelbett ab und sammeln sich im Bodenbereich. Von dort können sie von Zeit zu Zeit herausgeholt werden.

Um die dazu erforderliche vollständige Entleerung der Rückgewinnungskammer 3 zu vermeiden, ist eine einfache Selektion resistenter Partikel vorgesehen. Weiter oben war die durchsatzabhängige Driftbewegung der Formdsandfüllung 16 durch das Heißwirbelbett hindurch von der Zugabestelle zu der versetzt liegenden Entnahmestelle angesprochen worden. Diese Driftbewegung wird erfindungsgemäß ausgenützt, um die Formsandfüllung durch ein ortsfestes, bezüglich bestimmter physikalischer Eigenschaften selektiv wirksames Trennmittel hindurch oder an ihm vorbei zu bewegen, wobei zerkleinerungs- oder vergasungsresistente Partikel 53 an diesem Trennmittel innerhalb des Heißwirbelbettes 32 zurückgehalten und aus der weiterdriftenden Formsandfüllung 16 selektiert werden und von Zeit zu Zeit ausgetragen werden können.

Beim dargestellten Ausführungsbeispiel ist als Trennmittel 52 ein aus dem Heißwirbelbett herausnehmbarer Siebkorb 54 vorgesehen, in dem sich die resistenten Partikel 53 sammeln. Der Siebkorb kann von Zeit zu Zeit bei geöffnetem Deckel 13 mittels der Handhabungseinrichtung 56 aus dem Heißwirbelbett herausgehoben werden. Nach Entleerung des Siebkorbes kann er wieder in das fluidisierende Heißwirbelbett wie in eine Flüssigkeit abgesenkt werden. Der quaderförmige Siebkorb 54 des dargestellten Ausführungsbeispieles weist Wände mit gitterartigen Aufbau auf, der in den Seitenwände und im Boden Wanddurchbrechungen 55 hat. Mittels einer nur schematisch angedeuteten Handhabungseinrichtung 56, beispielsweise einem geeigneten Hebezeug, läßt sich der Siebkorb 54, in dem sich resistente Partikel 53 angesammelt haben, bei geöffnetem Deckel 13 nach oben aus dem Heißwirbelbett 32 herausheben, so daß die resistenten Partikel die Wirkung des Heißwirbelbettes 32 nicht mehr beeinträchtigen können und der Zerlegungsprozeß der eingebrachten Kern- und Formbruchstücke ungehindert stattfinden kann. Der von den resistenten Partikel 53 entleerte Siebkorb 54 wird anschließend wieder in das Heißwirbelbett 32 abgresenkt. Während des Verbleibes des Siebkorbes im Heißwirbelbett 32 wird die Handhabungseinrichtung 56 vom Siebkorb abgekoppelt und der Deckel 13 verschlossen. Die in dichter Folge rasterartig am Siebkorb angebrachten Wanddurchbrechungen 55 gestatten es dem Formsand 16 des Heißwirbelbettes 32, nahezu ungehindert ins Innere des Siebkorbes einzutreten und die eingebrachten Kernund Formbruchstücke 37 vollständig zu beaufschlagen. Die in der Zeichnung übertrieben groß dargestellten Wanddurchbrechungen 55 können eine Maschenweite von 5 bis 10 mm haben, so daß resistente Partikel bis zu dieser Größe darin zurück gehalten werden. Kleinere resistente Partikel, die spezifisch schwerer als der fluidisierte Formsand sind, z.B. Metallkügelchen oder Metallspäne werden zwar von dem Siebkorb 54 nicht aufgefangen oder zurückgehalten, sie gelangen jedoch gleichwohl nicht in das Kühlwirbelbett, weil sie aufgrund ihres größeren spezifischen Gewichtes nicht den Überlauf 34 passieren können. Dieser wirk somit als schwerkraft-selektives Trennmittel zum selektierten von kleinen resistenten Partikeln, die durch die Maschen des Siebkorbes hindurchfallen und die spezifisch schwerer als der fluidisierte Formsand sind. Spezifisch leichtere Fremdpartikel sind organischer Natur und somit ohnehin vergasbar, also nicht resistent.

Es ist ohne weiteres denkbar, daß das Heißwirbelbett horizontal eine größere Erstreckung aufweist als zur Zugabe des stükkigen Behandlungsgutes erforderlich ist. Eine solche Vergrößerung ist vor allem zur Erhöhung des Formsandvolumens und somit zur Erhöhung der Aufenthaltszeit des Behandlungsgutes im Heißwirbelbett oder zur Vergrößerung des Durchsatzes je Zeiteinheit durch das Heißwirbelbett sinnvoll. Es kann in einem solchen Fall der Siebkorb auf die Größe der Zugabestelle beschränkt sein; er braucht nicht das gesamte Heißwirbelbett auszufüllen. Es muß lediglich sichergestellt sein, daß beim Einfüllen sämliches eingegebene Behandlungsgut auch tatsächlich innerhalb des Siebkorbes aufgefangen wird. Außerdem muß der in das Heißwirbelbett eingesetzte Siebkorb mit seinem oberen Rand oberseitig aus dem fluidisierten Heißwirbelbett herausragen, damit er auch spezifisch leichtere, größere Fremdpartikel z.B. aus Kunststoff, Holz oder Textilien, die im Heißwirbelbett aufschwimmen, zurückhalten kann. Derartige Grobteile organischer Art sollen in der heißen Atmosphäre oberhalb des Heißwirbelbettes entweder allmählich pyrolysieren oder dort bis zum nächsten Entleerungsvorgang des Siebkorbes festgehalten werden. Sind diese Teile durch einen Zerfallvorgang bis zu einer Partikelgröße unterhalb der Maschenweite des Siebkorbes reduziert, so können sie zwar in die Abkühlkammer übertreten. Bei einem anschließenden Klassierungsvorgang können diese Rest-Partikel jedoch aussortiert werden.

Soweit die resistenten Partikel aus Eisen sind, können sie auch durch einen in den Siebkorb eingelegten Permanentmagneten festgehalten werden, und zwar auch dann, wenn die Eisenteilchen kleiner als die Maschenweite des Siebkorbes sind. Diese können zwar, wenn sie an einer anderen Stelle als dort wo sich der Permanentmagnet im Siebkorb befindet, durch die Maschen des Siebkorbes hindurchfallen und auf dem Boden des Heißwirbelbettes liegen bleiben. Sie werden dort jedoch aufgrund der Fluidisierungsbewegung des umgebenden Sandes ständig mit in Bewegung gehalten und gelangen so irgendwann einmal in den Einflußbereich des Permanentmagneten und werden von ihm festgehalten. Der Permanentmagnet muß wärmebeständig sein, d.h. sein Curie-Punkt muß oberhalb der Arbeitstemperatur des Heißwirbelbettes liegen. Gegebenenfalls muß er von Zeit zu Zeit nachmagnetisiert werden. Bei jedem Entleerungsvorgang des Siebkorbes kann der mit herausgehobene Permanentmagnet ebenfalls von anhaftenden Eisenteilen gereinigt werden, was bei dem heißen Magneten z.B. durch Abblasen mit Preßluft außerhalb des Siebkorbes geschehen kann. Lediglich kleine, resistente, nicht-magnetisierbare Partikel z.B. aus Aluminium, Kupfer, Messing oder Glas, die relativ selten vorkommen, müssen von Zeit zu Zeit aus der Rückgewinnungskammer herausgeholt werden, wobei diese zuvor ganz entleert werden muß. Kleine Leichtmetallteile oxidieren im übrigen bei der erwähnten Betriebstemperatur des Heißwirbelbettes und verschwinden auf oxidative Weise allmählich von selber.

Die beim Zerlegungsprozeß der Kern- und Formbruchstücke aus den Wirbelbetten 32 und 33 entweichenden Gase 38 - es handelt sich dabei überwiegend um staubbelastete Fluidationsluft sowie z.T. um Vergasungsprodukte aus dem Heißwirbelbett - werden nicht unmittelbar an die Umgebung abgegeben, sondern mittels einer Abgas-Abführeinrichtung 57 kontrolliert und gereinigt abgeführt. Aus den beiden Kammern kann eine getrennte Abgasabfuhr erfolgen; beim dargestellten Ausführungsbeispiel erfolgt jedoch eine gemeinsame Abfuhr gemäß Pfeilen 58. Bei der gemeinsamen Abgasabfuhr kommt es aufgrund einer Vermischung der heißen und kalten Abluft zu einer Abkühlung der Abluft, wodurch die Absaugeinrichtung 62 thermisch weniger stark belastet wird. Die Abgasabführeinrichtung verfügt über eine Absaugeinrichtung 62 und ist auch mit einer Filtereinrichtung 63 ausgestattet, in der eine Reinigung der Abgase vor der Abgabe an die Umwelt stattfindet. Um zu verhindern, daß an den Dekkeln 23, 14 der Rückgewinnungskammer bzw. der Abkühlkammer Gase und staubbelastete Fluidationsluft austritt, muß durch eine ausreichend hohen Absaugleistung sichergestellt sein, daß oben in der Rückgewinnungskammer und in der Abkühlkammer jeweils ein unterhalb des Umgebungsluftdruckes liegender Luftdruck herrscht, so daß laufend an den undichten Stellen Außenluft in die Kammern 3 bzw. 4 eingesaugt wird aber keine Prozeßgase austreten können. Erforderlichenfalls kann auch oberhalb der beiden Kammern 3 und 4 eine Abzugshaube installiert werden, die für saubere Luft am Arbeitsplatz sorgt.

Der Zerlegungsprozeß der Kern- und Formbruchstücke schreitet innerhalb des Heißwirbelbettes nur an der Oberfläche und somit langsam voran. Dies macht eine gewisse Behandlungsdauer und Verweilzeit des Altsandes und der Kern- und Formbruchstücke im Heißwirbelbett erforderlich, was bei kleineren und mittleren Mengenströmen an Altsand sowie an Kern- und Formbruch durchaus in Kauf genommen werden kann. Ebenso muß auch der heiße Formsand relativ lang andauernd im Kühlwirbelbett fluidisiert werden, bis er schließlich auf annähernd Raumtemperatur abgekühlt ist. Zusammen genommen sind also große Luftmengen durch den zu regenerierenden Formsand hindurch zu bewegen, bis er schließlich gereinigt und wieder abgekühlt ist. Dies braucht bei einer Gesamtbetrachtung des Prozesses jedoch keineswegs als nachteilig angesehen zu werden, weil aufgrund der je Mengeneinheit Altsand sowie Kern- und Formbruch eingesetzten, relativ großen Luftmenge sich ein starker Verdünnungseffekt bezüglich der dabei anfallenden Vergasungsprodukte ergibt. Diese starke Verdünnung der entstehenden Pyrolysegase macht u.U. eine kostspielige thermische Nachverbrennung der Abluft unnötig. Die Abluft braucht in einem solchen Fall lediglich gereinigt zu werden, was durch Filterung und/oder durch eine Naßwäsche der Abluft geschehen kann.

Um eine optimale Verteilung von Fluidationsluft in den Fließbetten 32, 33 zu erhalten, sind beim Ausführungsbeispiel Teile der jeweiligen Ausströmermittel 17, 18 in horizontaler Verteilung im bodennahen Bereich der jeweiligen Kammer 3, 4 angeordnet, und zwar in einer ersten Anordnung von mit Ausströmöffnungen 24 versehenen Rohrkörpern 22. Darüber hinaus ist ein weiterer Teil der Ausströmermittel 17, 18 in vertikaler Verteilung im seitenwandnahen Bereich innerhalb der jeweiligen Kammer 3, 4 angeordnet, nämlich mit einer zweiten Anordnung von Rohrkörpern 22'. Bei diesen Rohrkörpern 22' sind die Ausströmöffnungen so ausgerichtet, daß die dort eingetragene Fluidationsluft horizontal in das Wirbelbett einströmt, was zu einer erheblichen Verbesserung der Wirkung der Wirbelbetten beiträgt. Im Heißwirbelbett wird dadurch erreicht, daß die fluidisierten Sandkörner auch eine bevorzugte horizontale Bewegungskomponente auferlegt bekommen, was die Zerlegung der in das Heißwirbelbett eingebrachten Kern- und Formbruchstücken auch von deren Seitenflächen her ermöglicht. Beim Kühlwirbelbett erlauben die seitlichen Einströmermittel einen vermehrten Lufteintrag und somit eine erhöhte Kühlleistung im Vergleich zu einem rein bodenseitigen Eintrag der Fluidationsluft.

Die den Formsand aufwirbelnden Fluidationsluft soll mit einem solchen Druck in das Heißwirbelbett 32 und/oder in das Kühlwirbelbett 33 eingespeist werden, der etwa proportional zur Höhe des fluidisierten Wirbelbettes oberhalb der jeweiligen Einspeisstelle der Fluidationsluft in das Wirbelbett ist. Bezüglich des Einspeisdruckes kann die Tiefe des fluidisierten Wirbelbettes mit einer entsprechenden Wassertiefe angenähert gleichgesetzt werden. Die im Bodenbereich angeordneten Ausströmöffnungen liegen alle auf einer gleichen Tiefe innerhalb des Wirbelbettes und können demgemäß mit dem gleichen Luftdruck versorgt werden. Bei einer fluidisierten Wirbelbett-Tiefe von 80 cm wird der Einspeisdruck der bodenseitigen zugeführten Fluidationsluft etwa 80 cm Wassersäule betragen. Die in vertrikaler Verteilung angeordneten, seitlich ausströmenden Ausströmöffnungen liegen hingegen in unterschiedlicher Tiefe im Wirbelbett, so daß hier Maßnahmen zur gleichmäßigen Verteilung der Fluidationsluft in Höhenrichtung getroffen werden müssen. Wenn - wie in Figur 1 gezeigt - die Rohrkörper 22' im Seitenbereich vertikal angeordnet sind, so muß durch Einbau geeigneter Stömungswiderstände für eine gleichmäßige Verteilung der Fluidationsluft in Höhenrichtung gesorgt werden. Dies kann z.B. durch geeignete Bemessung der Ausströmöffnungen 24 geschehen, die als austauschbare Düsen-Einsätze mit unterschiedlichem Strömungswiderstand ausgebildet sein können. Widerstandsarme Düsen-Einsätze werden weiter unten verwendet, wogen mit zunehmender Höhe Düsen-Einsätze mit größerem Strömungswiderstand eingesetzt werden. Eine andere Möglichkeit zur Kompensation der unterschiedlichen Höhenlage der Ausströmöffnungen innerhalb der Wirbelbetten besteht darin, die höhengleich liegenden Ausströmöffnungen - abweichend von der Darstellung in Figur 1 - jeweils an einem horizontal verlegten Rohrkörper anzuordnen und im Seitenwandbereich mehrere Rohrkörper zeilenartig untereinander zu verlegen, wobei jeder einzelne Rohrkörper über ein individuell einstellbares Ventil seitens einer einheitlichen Druckquelle mit dem zugehörigen optimalen Fluidationsdruck versorgt werden kann. Solche Druckeinstell-Ventile sind auch an den bodenseitigen Rohrkörpern zweckmäßig, um auch bei ihnen einen optimalen Fluidationsdruck einstellen zu können.

Auch in Längsrichtung der Rohrkörper 22, 22' findet aufgrund einer sich nach hinten verlangsamenden Strömung eine Veränderung des Strömungswiderstandes statt. Tendenziell ist aufgrund der kürzeren Strömungswege der Strömungswiderstand zu den vorderen Ausströmöffnungen geringer als zu den nur über einen längeren Strömungswege bzw. Strömungswiderstand erreichbaren, hinteren Ausströmöffnungen, so daß die vorderen Ausströmöffnungen bevorzugt mit Fluidationsluft versorgt und die hinteren vernachlässigt werden. Demgemäß muß auch in Längsrichtung der Rohrkörper für eine Vergleichmäßigung des Luftaustrittes über die Länge hinweg vorgesorgt werden. Dies kann ebenfalls durch gezielte unterschiedliche Bemessung des Ausströmwiderstandes der Ausströmöffnungen und/oder durch abnehmenden Querschnitt des Rohrkörpers zu dessen Ende hin erreicht werden.

Die Erhitzung des das Heißwirbelbett 32 fluidisierenden Heißluft erfolgt im Falle des Ausführungsbeispieles der Figur 1 außerhalb der Rückgewinnungskammer 3 durch die Heizvorrichtung 27. Um einen noch besseren Heizeffekt zu erzielen, kann allen oder wenigstens einigen der in der Rückgewinnungskammer 3 befindlichen ersten Ausströmermittel 17 innerhalb der Rückgewinnungskammer 3 eine weitere Beheizungseinrichtung zugeordnet sein, die in einer möglichen Ausgestaltung in Figur 2 dargestellt ist. In jedem Fall erfolgt die Erwärmung der Fluidationsluft erst nach der Verdichtung der Luft auf den erforderlichen Betriebsdruck und in jedem Fall auch vor dem Einströmen der Fluidationsluft in das Heißwirbelbett. Die in den Einströmermitteln 17, 22, 22' integrierte Heizung kann eine Zusatzheizung sein. Bei einer ausreichenden Wirkung kann die in die Ausströmermittel integrierte Beheizung aber auch als alleinige Heizvorrichtung eingesetzt werden, so daß die externe Heizvorrichtung 27 entfallen könnte. Es ist u.U. nicht unbedingt erforderlich, in alle ersten Ausströmermittel 17 eine Beheizungseinrichtung 64 zu integrieren. Je nach Größe des Wirbelbettes und je Zeiteinheit durchzusetzender Formsandmenge können bei geringerem Wärmebedarf einige der Rohrkörper ohne eine solche Beheizungseinrichtung 64 ausgestattet sein. Die entsprechende Aufteilung - beheizte und unbeheizte Einströmermittel - erfolgt nach Bedarf. Es kann auch Zweckmäßig sein, alle Rohrkörper des Heißwirbelbettes beheizbar auszubilden aber die einzelnen Heizelemente nur bedarfsweise zuzuschalten. Beispielsweise wird man in der Anfangsphase beim Aufheizen des Wirbelbettes auf Betriebstemperatur mit höherer Heizenergie fahren als nach Erreichen derselben. Ebenso wird man bei Zuführen einer größeren Menge neuen - kalten - Behandlungsgutes stärker Heizen als in Phasen geringeren Durchsatzes. Durch gezieltes Zu- oder Abschalten einzelner Heizelemente läßt sich eine Regelung der Betriebstemperatur des Heißwirbelbettes realisieren.

Während beim Ausführungsbeispiel der Figur 1 die Rohrkörper 22, 22' der ersten Ausströmermittel 17 in der Regel eine zylindrische Außenkontur haben, sind die mit der Beheizungseinrichtung 64 zusammenarbeitenden Rohrkörper 22" gemäß Figur 2 so gestaltet, daß sich eine bogenförmige Querschnittsform ergibt. Der Rohrkörper 22" hat insgesamt eine rinnenähnliche Gestalt und umschließt einen Strömungskanal 65 von bogenförmigen Querschnitt.

Die Beheizungseinrichtung 64 verfügt über ein außen zylindrisch geformtes Heizelement 66, das in die vom Rohrkörper 22" definierte konkave Längsvertiefung 67 mit paralleler Ausrichtung wärmeübertragend befestigt ist, so daß ein Umfangsabschnitt 68 seiner Mantelfläche von dem Rohrkörper 22" umschlossen ist. Bei dem in Figur 2 dargestellten Ausführungsbeispiel ist ein im Inneren des Heizelementes 66 angeordneter, vorzugsweise elektrisch beheizbarer Heizstab 72 dargestellt. Somit gibt das beispielsweise elektrisch aufgeheizte Heizelement 66 Wärmeenergie an den mit ihm in Kontakt stehenden Rohrkörper 22" ab, der somit aufgeheizt wird und eine Erwärmung der im Strömungskanal 65 strömenden Luft bewirkt. Gleichzeitig gibt das Heizelement 66 über seinen nicht vom Rohrkörper 22" abgedeckten, freiliegenden Umfangsabschnitt unmittelbar Wärme durch Strahlung und Konvektion in den fluidierenden Formsand ab. Der Wärmeaustausch mit dem Rohrkörper 22" kann noch dadurch verbessert werden, daß man den Rohrkörper 22" und das Heizelement 66 derart als integrale Baueinheit ausführt, daß im Bereich der Längsvertiefung 67 nur eine einzige Wandung vorliegt, die gleichzeitig einen Wandabschnitt des Rohrkörpers 22" und des Heizelementes 66 bildet.

Die Ausströmöffnungen 24 befinden sich bei dem rinnenähnlich gestalteten Rohrkörper 22" an dem radial äußeren, also zylindrisch konvex gestalteten Wandabschnitt. Zweckmäßigerweise vermeidet man generell bei den horizontal verlaufenden Ausströmermitteln 17, 18, 22 nach oben weisende Ausströmöffnungen 24, damit in Arbeitsunterbrechungen kein Formsand in das Innere der Rohrkörper eindringen kann.

Der Vollständigkeit halber seien nachfolgend noch einige alternative Ausführungsmöglichkeiten einer Regenerierungsvorrichtung erwähnt, die zeichnerisch nicht dargestellt sind:

Zum einen ist es möglich, einer einzigen Rückgewinnungskammer zwei oder mehrere Abkühlkammern mit jeweils einem zugehörigen Kühlwirbelbett zuzuordnen. Diese Abkühlkammern können funktionell parallel betrieben werden, insbesondere wenn z.B. zwei Abkühlkammern an gegenüberliegenden Seiten der Rückgewinnungskammer angeordnet sind. Durch eine Mehrfachanordnung von Abkühlkammern kann ein größeres Volumen der Kühlwirbelbetten, also eine größere Verweilzeit des Formsandes in den Abkühlkammern und somit eine niedriegere Endtemperatur des Formsandes trotz Verwendung einer lediglich auf Umgebungstemperatur oder geringfügig darunter temperierten Kühlluft erreicht werden.

Daneben ist es auch denkbar, die mehreren Abkühlkammern und zugehörigen Kühlwirbelbetten kaskandenartig seriell zu betreiben, wobei die Kühlwirbelbetten, zumindest aber das letzte Kühlwirbelbett mit gesondert temperierter Fluidationsluft betrieben wird.

Eine weitere Alternative besteht schließlich in einer runden Ausbildung der Regenerierungsvorrichtung mit konzentrischer Anordnung der Wirbelbetten. Die Rückgewinnungskammer mit Heißwirbelbett ist zentrisch angeordnet, wogegen eine oder mehrere Abkühlkammern konzentrisch um die Rückgewinnungskammer herum mit bogenförmig ausgedehnter Fluidationseinrichtung angeordnet ist bzw. sind.

## Patentansprüche

1. Verfahren zum Regenerieren von Altsand sowie zum Rückgewinnen des Sandes aus Form- und Kernbruchstücken aus Gießereien, bei dem die Form- und Kernbruchstücke zerkleinert werden, der Sandbinder unter Wärmezufuhr vergast und aus dem Sand ausgetragen wird und bei dem der thermisch gereinigte Sand auf Raumtemperatur rückgekühlt wird,
**gekennzeichnet durch** die Gemeinsamkeit folgender Merkmale:
- unzerkleinerte Form- und Kernbruchstücke (37) sowie Altsand, die von artfremden Partikeln (53) begleitet sein dürfen, werden in einem einzigen Verfahrensschritt in einem Heißwirbelbett (32) sowohl thermisch als auch **durch** mechanischen Einfluß der Wirbelbewegung in die Sandkörner zerlegt, wobei organische Begleitstoffe, insbesondere Bindemittel thermisch vergast und in dieser Form aus dem Heißwirbelbett (32) ausgetragen werden (Strömung 38, 58),
- das Rückkühlen des gereinigten Formsandes erfolgt in einem sich fluidisch an das Heißwirbelbett (32) anschließenden Kühlwirbelbett (33), welches mit kalter Luft betrieben wird, wobei der Formsand vom Heißwirbelbett (32) über einen Überlauf (34) in das Kühlwirbelbett (33) übertritt.

2. Verfahren nach Anspruch 1,
**dadurch gekennzeichnet, daß**
durch geeignete Wahl von Luftdruck sowie Luftmenge der den Formsand aufwirbelnden Fluidationsluft und der Füllhöhe in dem Heißwirbelbett (32) eine Fluidationstiefe von mindestens dem Doppelten des Durchmessers der größten Form- oder Kernbruchstücke (37) aufrechterhalten wird.

3. Verfahren nach Anspruch 1 oder 2,
**dadurch gekennzeichnet, daß**
aufgrund eines Versatzes der Zugabestelle von Altsand und Form- bzw. Kernbruchstücken (37) in das Heißwirbelbett (32) und der Entnahmestelle (Überlauf 34) von gereinigtem, heißem Formsand aus dem Heißwirbelbett (32) und entsprechend dem Sanddurchsatz durch das Heißwirbelbett (32) eine Driftbewegung der im Heißwirbelbett (32) befindlichen Formsandfüllung (16) durch ein ortsfestes, bezüglich bestimmter physikalischer Eigenschaften selektiv wirksames Trennmittel hindurch oder an ihm vorbei erzeugt wird, wobei zerkleinerungs- oder vergasungsresistente Partikel (53) an diesem Trennmittel innerhalb des Heißwirbelbettes (32) zurückgehalten und aus der weiterdriftenden Formsandfüllung (16) selektiert werden und von Zeit zu Zeit ausgetragen werden können.

4. Verfahren nach Anspruch 1, 2 oder 3,
**dadurch gekennzeichnet, daß**
die Form- und Kernbruchstücke (37) durch die fluidisierende Sand- und Heißluftbewegung des Heißwirbelbettes (32) sowohl von ihrer Unterseite als auch von Seitenflächen her in die Sandkörner zerlegt werden, indem die die fluidisierende Sandbewegung hervorrufende Heißluft nicht nur von unten, sondern auch von der Seite her, und dort mit horizontaler Bewegungskomponente, in das Heißwirbelbett (32) eingeführt wird.

5. Verfahren nach einem der Ansprüche 1 bis 4,
**dadurch gekennzeichnet, daß**
die den Formsand (16, 16') aufwirbelnden Fluidationsluft mit einem Druck in das Heißwirbelbett (32) und/oder in das Kühlwirbelbett (33) eingespeist wird, der etwa proportional zur Höhe des fluidisierten Heiß- bzw. Kühlwirbelbettes (32 bzw. 33) oberhalb der jeweiligen Einspeisstelle der Fluidationsluft in das Heiß- bzw. Kühlwirbelbett (32 bzw. 33) ist.

6. Verfahren nach einem der Ansprüche 1 bis 5,
**dadurch gekennzeichnet, daß**
das Heißwirbelbett (32) bei einer unterhalb der Flammtemperatur der entstehenden Gase liegenden Temperatur, vorzugsweise bei etwa 480 bis 530 °C betrieben wird.

7. Verfahren nach einem der Ansprüche 1 bis 6,
**dadurch gekennzeichnet, daß**
die das Heißwirbelbett (32) aufwirbelnde Fluidationsluft erst nach der Verdichtung auf Betriebsdruck unmittelbar vor deren Einspeisung in das Heißwirbelbett (32) auf Betriebstemperatur erhitzt wird.

8. Verfahren nach einem der Ansprüche 3 bis 7,
**dadurch gekennzeichnet, daß**
resistente Partikel (53) nach ihrer Größe aus der Formsandfüllung (16) des Heißwirbelbettes (32) selektiert werden, wobei als Trennmittel ein mechanisch wirksames Sieb (54) verwendet wird.

9. Verfahren nach Anspruch 8,
**dadurch gekennzeichnet, daß**
als Sieb ein nach oben offener und nach oben aus dem Heißwirbelbett (32) heraushebbarer und in es einsenkbarer Siebkorb (54) verwendet wird, welcher das fluidisierte Heißwirbelbett (32) zumindest im Bereich der Zugabestelle für Altsand und Kern- bzw. Formbruchstücke (37) seitlich und nach unten umgibt.

10. Verfahren nach einem der Ansprüche 3 bis 9,
**dadurch gekennzeichnet, daß**
resistente Partikel (53) nach ihrem spezifischen Gewicht aus der Formsandfüllung (16) selektiert werden, wobei als Trennmittel ein mechanisch wirksamer Überlauf (34) verwendet wird.

11. Verfahren nach einem der Ansprüche 3 bis 10,
**dadurch gekennzeichnet, daß**
resistente Partikel (53) nach ihrer Magnetisierbarkeit aus der Formsandfüllung (16) selektiert werden, wobei als Trennmittel ein temperaturbeständiger Permanentmagnet verwendet wird, dessen Curie-Punkt oberhalb der Betriebstemperatur des Heißwirbelbettes liegt.

12. Vorrichtung zum Regenerieren von Altsand sowie zum Rückgewinnen des Sandes aus Form- und Kernbruchstücken aus Gießereien, insbesondere zur Ausübung des Verfahrens nach einem der Ansprüch 1 bis 11,
**gekennzeichnet durch**
- eine Rückgewinnungskammer (3), in der ein im wesentlichen aus erhitztem, gasdurchströmtem Formsand (16) bestehendes Heißwirbelbett (32) erzeugbar ist, dem der Altsand und die Kern- bzw. Formbruchstücke (37) zuführbar sind,
- **durch** eine Abkühlkammer (4), in der ein im wesentlichen aus abgekühltem, gasdurchströmtem Formsand (16') bestehendes Kühlwirbelbett (33) erzeugbar ist, und
- **durch** einen einen Übertritt von aufgeheiztem Formsand (16) aus dem Heißwirbelbett (32) der Rückgewinnungskammer (3) in die Abkühlkammer (4) ermöglichenden Überlauf (34).

13. Vorrichtung nach Anspruch 12,
**dadurch gekennzeichnet, daß**
die Rückgewinnungs- und die Abkühlkammer (3 und 4) zu einer Baueinheit zusammengefaßt und insbesondere in einem gemeinsamen Behälter (2) vorgesehen sind.

14. Vorrichtung nach Anspruch 12 oder 13,
**dadurch gekennzeichnet, daß**
der Abkühlkammer (4) Entnahmemittel (43) vorzugsweise in Form wenigstens einer Überlauföffnung (44) zur Entnahme abgekühlten Formsandes aus dem Kühlwirbelbett (33) zugeordnet sind.

15. Vorrichtung nach Anspruch 14,
**dadurch gekennzeichnet, daß**
die der Abkühlkammer (4) zugeordnete Überlauföffnung (44) zur Entnahme abgekühlten Formsandes aus dem Kühlwirbelbett (33) geodätisch tiefer angeordnet ist als der der Rückgewinnungskammer (3) zugeordnete Überlauf (34) zur Überleitung regenerierten Formsandes (16) aus der Rückgewinnungskammer (3) in die Abkühlkammer (4).

16. Vorrichtung nach Anspruch 14,
**dadurch gekennzeichnet, daß**
der Rückgewinnungskammer (4) ein nach oben offener Siebkorb (54) zugeordnet ist, der zumindest den Bereich der Zugabestelle des fluidisierten Heißwirbelbettes (32) seitlich und nach unten umgibt und mit seinem oberen Rand oberseitig aus dem fluidisierten Heißwirbelbett (32) herausragt und der aus dem fluidisierten Heißwirbelbett (32) heraushebbar und in es einsenkbar ist.

17. Vorrichtung nach einem der Ansprüche 12 bis 16,
**dadurch gekennzeichnet, daß**
zumindest die Rückgewinnungskammer (3), vorzugsweise aber auch die Abkühlkammer (4) mit einem entfernbaren Deckel (13 bzw. 14) versehen ist.

18. Vorrichtung nach einem der Ansprüche 12 bis 17,
**gekennzeichnet durch**
eine Abgas-Abführeinrichtung (56), die aus der Rückgewinnungskammer (3) und/oder der Abkühlkammer (4) entweichende Gase abführt und die vorzugsweise mit einer Filtereinrichtung (63) ausgestattet ist.

19. Vorrichtung nach einem der Ansprüche 12 bis 18,
**dadurch gekennzeichnet, daß**
in der Rückgewinnungskammer (3) erste Ausströmermittel (17) zum Einspeisen erhitzter Fluidationsluft vorgesehen sind, die mit einer Beheizungseinrichtung (64) integriert sind.

20. Vorrichtung nach einem der Ansprüche 12 bis 19,
**dadurch gekennzeichnet, daß**
außer bodennahen Ausströmermittel (17, 18; 22) mit horizontaler Verteilung zumindest in der Rückgewinnungskammer (3) und vorzugsweise auch in der Abkühlkammer (4) weitere Ausströmermittel (17, 18; 22')im seitenwandnahen Bereich mit vertikaler Verteilung angeordnet sind, die im wesentlichen eine horizontale Gasausströmung hervorrufen.

21. Vorrichtung nach einem der Ansprüche 12 bis 20,
**dadurch gekennzeichnet, daß**
die Ausströmermittel (17, 18) von mit Ausströmöffnungen (24) versehenen Rohrkörpern (22, 22', 22") gebildet sind.

22. Vorrichtung nach einem der Ansprüche 12 bis 21,
**dadurch gekennzeichnet, daß**
die Beheizungseinrichtung (64) derart ausgebildet ist, daß sie sowohl an die zugeordneten Ausströmermittel (17, 22") als auch an das sie umgebende Heißwirbelbett (32) Wärme abgibt.

## Claims

1. Method for regeneration of old sand and recovering the sand from fragments of sand forms and sand cores of foundries, wherein the fragments of said sand forms and sand cores are crushed and the sand binder is gasified by heat supply and delivered from the sand and wherein the thermally cleaned sand is cooled down to room temperature, **characterized by** the community of the following features:
- uncrushed fragments of said sand forms and sand cores (37) as well as old sand, which may be accompanied by foreign particles (53), are braked down to the sand grains thermally as well as mechanically by influence of the fluidization movement in an unique step in a heated fluidized bed (32), whereby accompanying organic materials, especially binding means, are gasified thermally and carried off in this form from the heated fluidized bed (32) (flowing 38, 58),
- said cooling down of the cleaned sand is done in a cooling fluidized bed (33), which follows to the heated fluidized bed (32) with respect to fluctuation and which is fluidized with cold air, whereby the form sand is going over from the heated fluidized bed (32) to the cooling fluidized bed (33) over an overflow (34).

2. Method according to claim 1, **characterized** therein that by choice of suitable air pressure and air volume of the fluidization air fluidizing the form sand as well as suitable filling height in the heated fluidized bed (32) there is maintained a depth of fluidization of at least twice the diameter of the biggest fragments (37) of sand forms and sand cores.

3. Method according to claim 1 or 2, **characterized** therein that due to an offset of the location of supply of old sand and fragments (37) of sand forms and sand cores into the heated fluidized bed (32) on the one hand and the location of withdrawal (overflow 34) of cleaned hot form sand out of the heated fluidized bed (32) on the other hand and according to the throughput of sand through the heated fluidized bed (32) is created a drift motion of the form sand filling (16) in the heated fluidized bed (32) through or passing by a sedentary separating means, which is effective with respect to certain physical selection properties, whereby particles (53) which will resist to breaking down and to gasifying, are retained within the heated fluidized bed (32) at this separating means and are separated from the form sand filling (16) drifting further, from which they can be removed from time to time.

4. Method according to claim 1, 2 or 3, **characterized** therein that the fragments (37) of sand forms and sand cores are braked down from their underside as well as from lateral sides to sand grains by the fluidized motion of sand and hot air of the heated fluidized bed (32) by supplying the hot air into the heated fluidized bed (32) which creates the fluidizing sand motion not only from underneath but also from the lateral side and there with horizontal component of movement.

5. Method according to one of the claims 1 to 4, **characterized** therein that the fluidization air fluidizing the form sand (16, 16') is supplied into the heated fluidized bed (32) and/or into the cooling fluidized bed (33) respectively with a pressure, which is approximately proportional to the whirled up height of the heated fluidized bed (32) or of the cooling fluidized bed (33) measured above the supplying point of the fluidization air into the heated or the cooling fluidized bed (32, 33).

6. Method according to one of the claims 1 to 5, **characterized** therein that the heated fluidized bed (32) is operated at a temperature, which lies beneath the inflaming temperature of the developing gases, preferably at about 480 to 530 °C.

7. Method according to one of the claims 1 to 6, **characterized** therein that the fluidization air fluidizing the heated fluidized bed (32) is heated up to operation temperature only after compression up to the operation pressure immediately before supplying into the heated fluidized bed (32).

8. Method according to one of the claims 3 to 7, **characterized** therein that resisting particles (53) are selected from the form sand filling (16) of the heated fluidized bed (32) according to their size, whereby a sieve (54) is used as separating means.

9. Method according to claim 8, **characterized** therein that a basket (54) out of sieves is used as the sieve, the basket (54) being open at the top and surrounding the supply area of old sand and of fragments (37) of sand forms and sand cores at the underside and laterally and the basket (54) being able to get lift out of or merged into the heated fluidized bed (32).

10. Method according to one of the claims 3 to 9, **characterized** therein that resisting particles (53) are selected from the form sand filling (16) according to their specific weight, whereby a mechanically effective overflow (34) is used as the separating means.

11. Method according to one of the claims 3 to 10, **characterized** therein that resisting particles (53) are selected from the form sand filling (16) according to their magnetizability, whereby a permanent magnet is used as the separating means, the permanent magnet being stable against elevated temperatures and its curie-point lying above the operating temperature of the heated fluidized bed.

12. Apparatus for regeneration of old sand and recovering the sand from fragments of sand forms and sand cores of foundries, especially for working out the method according to one of the claims 1 to 11, **characterized by**
- a recovering chamber (3), being able that a heated fluidized bed (32) out of heated and gas flown form sand (16) can be created in it, to which the old sand and the fragments (37) of sand forms and sand cores can be supplied,
- a cooling chamber (4), being able that a cooling fluidized bed (33) essentially out of cooled and gas flown form sand (16') can be created in it, and
- an overflow (34) enabling a going over of heated form sand (16) from the heated fluidized bed (32) in the recovering chamber (3) into the cooling chamber (4).

13. Apparatus according to claim 12, **characterized** therein that the recovering chamber and the cooling chamber (3 and 4) are connected to a single mounting unit, especially are arranged in a common housing (2).

14. Apparatus according to claim 12 or 13, **characterized** therein that withdrawal means are arranged with respect to the cooling chamber (4) for withdrawing cooled form sand from the cooling fluidized bed (33), the withdrawal means being preferably in form of at least one opening (44) of overflow.

15. Apparatus according to claim 14, **characterized** therein that the opening (44) of overflow at the cooling chamber (4) for withdrawing cooled form sand from the cooling fluidized bed (33) is located geodetically lower than the overflow (34) at the recovering chamber (3) for going over of regenerated form sand (16) from the recovering chamber (3) to the cooling chamber (4).

16. Apparatus according to claim 14, **characterized** therein that a basket (54) out of sieves is arranged in the recovering chamber (3), the basket (54) being open at the top and surrounding at least the supply area of the heated fluidized bed (32) laterally and at the underside and the upper border of the basket protruding above the upper side of the whirled up heated fluidized bed (32), the basket (54) being able to get lift out or merged into the heated fluidized bed (32).

17. Apparatus according to one of the claims 12 to 16, **characterized** therein that at least the recovering chamber (3) but preferably the cooling chamber (4) too is equipped with a liftable lid (13 or 14 respectively).

18. Apparatus according to one of the claims 12 to 17, **characterized by** an exhaust gas device (56), which takes away gases escaping from the recovering chamber (3) and/or from the cooling chamber (4), which preferably is equipped with a filtering device (63).

19. Apparatus according to one of the claims 12 to 18, **characterized** therein that the recovering chamber (3) is equipped with first emitting means (17) for feeding heated fluidization air, which are integrated with a heating device (64).

20. Apparatus according to one of the claims 12 to 19, **characterized** therein that not only emitting means (17, 18; 22) near the bottom, spread out in a horizontal plane are arranged at least in the recovering chamber (3) and preferably in the cooling chamber (4) too, but that further emitting means (17, 18; 22') are arranged near the lateral area, spread out in a vertical plane, which cause an essentially horizontal emitting of gas.

21. Apparatus according to one of the claims 12 to 20, **characterized** therein that the emitting devices (17, 18) are formed by tubular bodies (22, 22', 22"), which are equipped with emitting openings (24).

22. Apparatus according to one of the claims 12 to 21, **characterized** therein that the heating means (64) is build up in that way, that heat is transferred both to the belonging emitting devices (17, 22") and to the heated fluidized bed (32) surrounding it.

## Revendications

1. Procédé pour régénérer du vieux sable et recycler le sable à partir de fragments de moule et à partir de noyaux provenant de fonderies, avec lequel les fragments de moule et de noyau sont concassés, le liant pour sable est gazéifié avec apport de chaleur et sorti du sable et avec lequel le sable nettoyé thermiquement est refroidi à la température ambiante, **caractérisé par** l'ensemble des caractéristiques suivantes:
- des fragments de moule et de noyau (37) non broyés ainsi que du vieux sable, qui peuvent être accompagnés de particules (53) d'un autre type, sont décomposés en grains de sable dans le cadre d'une étape de procédé unique dans un lit fluidisé chaud (32) aussi bien thermiquement que par l'influence mécanique du mouvement tourbillonnant, moyennant quoi des produits d'accompagnement organiques, en particulier des liants sont gazéifiés thermiquement et évacués sous cette forme du lit fluidisé chaud (32) (écoulement 38, 58),
- le refroidissement du sable de moulage nettoyé s'effectue dans un lit fluidisé froid (33) faisant suite au plan du fluide au lit fluidisé chaud (32), qui est exploité avec de l'air froid, le sable de moulage allant du lit fluidisé chaud (32) au lit fluidisé froid (33) en passant par un trop-plein (34).

2. Procédé selon la revendication 1, **caractérisé en ce qu'**un choix approprié de la pression d'air et de la quantité de l'air de fluidification faisant tourbillonner le sable de moulage et de la hauteur de remplissage permet de conserver dans le lit fluidisé chaud (32) une profondeur de fluidification qui correspond au moins au double du diamètre des plus gros fragments de moule ou de noyau (37).

3. Procédé selon la revendication 1 ou 2, **caractérisé en ce qu'**en raison d'un transfert du point d'addition de vieux sable et de fragments de moule et de noyau (37) dans le lit fluidisé chaud (32) et du point de prélèvement (trop-plein 34) de sable de moulage nettoyé et chaud dans le lit fluidisé chaud (32) et conformément au passage de sable dans le lit fluidisé chaud (32), un mouvement de dérive de la charge de sable de moulage (16) se trouvant dans le lit fluidisé chaud (32) est généré à travers un agent de démoulage fixe et efficace sélectivement par rapport à certaines propriétés physiques ou en passant devant cet agent, des particules (53) résistantes au concassage ou à la gazéification pouvant être retenues sur cet agent de démoulage à l'intérieur du lit fluidisé chaud (32), être sélectionnée à partir de la charge de sable de moulage (16) qui continue de dériver et être évacuées de temps en temps.

4. Procédé selon la revendication 1, 2 ou 3, **caractérisé en ce que** les fragments de moule et de noyau (37) sont décomposés en grains de sable par le mouvement du sable et de l'air chaud fluidifiant du lit fluidisé chaud (32) aussi bien par sa face inférieure que par les faces latérales en introduisant l'air chaud entraînant le mouvement de sable fluidifiant non seulement par en dessous, mais également par le côté, et là avec une composante de mouvement horizontale, dans le lit fluidisé chaud (32).

5. Procédé selon l'une quelconque des revendications 1 à 4, **caractérisé en ce que** l'air de fluidification, qui fait tourbillonner le sable de moulage (16, 16'), est introduit avec une pression dans le lit fluidisé chaud (32) et/ou dans le lit fluidisé froid (33), qui est à peu près proportionnel à la hauteur du lit fluidisé chaud ou froid (32 ou 33) au-dessus du point d'injection respectif de l'air de fluidification dans le lit fluidisé chaud ou froid (32 ou 33).

6. Procédé selon l'une quelconque des revendications 1 à 5, **caractérisé en ce que** le lit fluidisé chaud (32) est exploité à une température située au-dessous de la température d'inflammation des gaz en formation, de préférence aux environs de 480 jusqu'à 530 °C.

7. Procédé selon l'une quelconque des revendications 1 à 6, **caractérisé en ce que** l'air de fluidification qui fait tourbillonner le lit fluidisé chaud (32) est réchauffé à la température de service seulement après la compression à la pression de service directement avant son injection dans le lit fluidisé chaud (32).

8. Procédé selon l'une quelconque des revendications 3 à 7, **caractérisé en ce que** des particules résistantes (53) sont séléctionnées en fonction de leur taille à partir de la charge de sable de moulage (16) du lit fluidisé chaud (32), un tamis (54) à effet mécanique étant utilisé comme agent de séparation.

9. Procédé selon la revendication 8, **caractérisé en ce qu'**on utilise comme tamis un panier filtrant (54) ouvert vers le haut, pouvant être sorti par soulèvement vers le haut du lit fluidisé chaud (32) et pouvant être abaissé dans celui-ci, qui entoure le lit fluidisé chaud (32) au moins dans la zone du point d'addition pour le vieux sable et les fragments de noyau et de moule (37) sur le côté et vers le bas.

10. Procédé selon l'une quelconque des revendications 3 à 9, **caractérisé en ce que** des particules (53) résistantes sont sélectionnées en fonction de leur poids spécifique dans la charge de sable de moulage (16), un trop-plein (34) à effet mécanique étant utilisé comme agent de séparation.

11. Procédé selon l'une quelconque des revendications 3 à 10, **caractérisé en ce que** des particules (53) résistantes sont sélectionnées selon leur magnétisabilité dans la charge de sable de moulage (16), un aimant permanent résistant à la chaleur étant utilisé comme agent de séparation, dont le point de Curie est supérieur à la température de service du lit fluidisé chaud.

12. Dispositif pour régénérer du vieux sable et recycler le sable à partir de fragments de moule et de noyaux provenant de fonderies, en particulier pour l'application du procédé selon l'une quelconque des revendications 1 à 11, **caractérisé par**
- une chambre de recyclage (3), dans laquelle on peut générer un lit fluidisé chaud (32) constitué essentiellement de sable de moulage (16) réchauffé et traversé par le gaz, lit auquel le vieux sable et les fragments de noyau (37) et de moule peuvent être amenés,
- par une chambre de refroidissement (4), dans laquelle on peut générer un lit fluidisé froid (33) constitué essentiellement de sable de moulage (16') refroidi et traversé par le gaz, et
- par un trop-plein (34) qui permet un transfert du sable de moulage (16) réchauffé du lit fluidisé chaud (32) de la chambre de recyclage (3) à la chambre de réfrigération (4).

13. Dispositif selon la revendication 12, **caractérisé en ce que** les chambres de recyclage et de refroidissement (3 et 4) sont regroupées en un module et sont prévues en particulier dans un conteneur (2) commun.

14. Dispositif selon la revendication 12 ou 13, **caractérisé en ce que** des moyens de prélèvement (43) sont attribués à la chambre de refroidissement (4) de préférence sous la forme d'au moins une ouverture de trop-plein (44) pour le prélèvement de sable de moulage refroidi dans le lit fluidisé froid (33).

15. Dispositif selon la revendication 14, **caractérisé en ce que** l'ouverture de trop-plein (44) attribué à la chambre de refroidissement (4) pour le prélèvement de sable de moulage refroidi dans le lit fluidisé froid (33) est disposé plus bas au plan géodésique que le trop-plein (34) attribué à la chambre de recyclage (3) pour le transfert de sable de moulage (16) régénéré de la chambre de recyclage (3) à la chambre de refroidissement (4).

16. Dispositif selon la revendication 14, **caractérisé en ce qu'**à la chambre de recyclage (4) est attribué un panier filtrant (54) ouvert vers le haut, qui entoure au moins au moins la zone du point d'addition du lit fluidisé chaud (32) sur le côté et vers le bas et dépasse avec son bord supérieur sur le dessus du lit fluidisé chaud (32), peut être sorti par soulèvement du lit fluidisé chaud (32) et introduit dans celui-ci par abaissement.

17. Dispositif selon l'une quelconque des revendications 12 à 16, **caractérisé en ce qu'**au moins la chambre de recyclage (3), mais de préférence également la chambre de refroidissement (4) est pourvue d'un couvercle (13 ou 14) amovible.

18. Dispositif selon l'une quelconque des revendications 12 à 17, **caractérisé par** un dispositif d'évacuation de gaz brûlés (56), qui évacue les gaz s'échappant de la chambre de recyclage (3) et/ou de la chambre de refroidissement (4) et est équipé de préférence d'un dispositif de filtrage (63).

19. Dispositif selon l'une quelconque des revendications 12 à 18, **caractérisé en ce qu'**il est prévu dans la chambre de recyclage (3) des premiers moyens d'évacuation (17) pour l'injection d'air de fluidification réchauffé qui sont intégrés avec un dispositif de chauffage (64).

20. Dispositif selon l'une quelconque des revendications 12 à 19, **caractérisé en ce que**, en dehors de moyens d'évacuation (17, 18; 22) proches du sol avec une répartition horizontale au moins dans la chambre de recyclage (3) et de préférence également dans la chambre de refroidissement (4), d'autres moyens d'évacuation (17, 18 ; 22') sont disposés dans la zone proche de la paroi latérale avec une répartition latérale, qui entraînent sensiblement une évacuation de gaz horizontale.

21. Dispositif selon l'une quelconque des revendications 12 à 20, **caractérisé en ce que** les moyens d'évacuation (17, 18) sont formés de corps tubulaires (22, 22', 22") pourvus d'ouvertures d'évacuation (24).

22. Dispositif selon l'une quelconque des revendications 12 à 21, **caractérisé en ce que** le dispositif de chauffage (64) est conçu de telle façon qu'il envoie de la chaleur aussi bien aux moyens d'évacuation (17, 22") attribués qu'au lit fluidisé (32) qui les entoure.
